# EUROPÄISCHE PATENTSCHRIFT

(11) **EP 0 006 841 B1**
(45) Veröffentlichungstag und Bekanntmachung des Hinweises auf die Patenterteilung: **08.07.1981**
(21) Anmeldenummer: 79930011.6
(22) Anmeldetag: 26.06.1979
(51) Int. Cl.: C21D 9/62, C21D 9/64

(54) **Vorrichtung zum kontinuierlichen Wärmebehandeln von Metallgut**
Apparatus for the continuous heat treatment of metal products
Dispositif pour le traitement thermique en continu de produits métalliques

(30) Priorität: 03.07.1978 LU 79911
(43) Veröffentlichungstag der Anmeldung: 09.01.1980
(73) Patentinhaber: TREFILARBED S.A., Luxemburg (LU)
(72) Erfinder: Stock, Günter, D-6670 St. Ingbert (DE); Weyand, Karl, D-6670 St. Ingbert (DE)
(74) Vertreter: Neyen, René (LU)

## Beschreibung

Die vorliegende Erfindung betrifft eine Vorrichtung zum kontinuierlichen Wärmebehandeln von langgestrecktem Metallgut, insbesondere von Draht.

Eine der gebräuchlichen Arten der Wärmebehandlung von Draht ist das Patentieren, durch welches das Drahtgefüge über eine Austenitisierung möglichst vollständig in ein Sorbitgefüge überführt werden soll.

Bereits im Jahre 1930 ist mit Erfolg versucht worden das klassische Patentieren, bei welchem die Erwärmung des Drahtes auf die erforderliche Patentierungstemperatur in einen beheizten Ofenteil durch Strahlung erfolgt und demzufolge insbesondere bei dicken Drahtabmessungen eine verhältnismässig lange Aufenthaltszeit des Drahtes in den Anlagen erfordert, durch ein elektrisches Patentierverfahren zu ersetzen, bei welchem der Draht einer unmittelbaren Widerstandserhitzung unterworfen wird.

Die hierfür gebräuchlichen Anlagen bestehen generell aus einem Vorwärmbad, zumeist einem Bleibad, das den durchgeleiteten Draht auf 450-550 °C aufheizt. Diesem Vorwärmbad, das durch beliebige Mittel auf die hierzu notwendige Temperatur gebracht wird, ist ein ähnliches Bad als Abschreckbad nachgeschaltet. Beide Bäder sind mit einem Transformator verbunden, so dass der durch die flüssigen Metallmengen geleitete Draht auf der Strecke, die er zwischen beiden Bädern frei durchläuft, unter Ausnutzung seines Ohm'schen Widerstands aufgeheizt wird. Durch gezielte Wahl der Transformatorenleistung, sowie der Länge der vom Draht durchlaufenen freien Strecke - der sog. Glühstrecke - wird innerhalb kürzester Zeit die zur Austenitisierung erforderliche Temperatur von etwa 1 000 °C, die deutlich oberhalb Ac₃ liegt, erreicht. Beim nachfolgenden Durchlaufen des Drahtes durch das Abschreckbad, in welchem der Draht auf rund 500 °C abgekühlt und während etwa 20 Sek. auf dieser Temperatur gehalten wird, erfolgt die Ausbildung des gewünschten feinkörnigen Sorbitgefüges.

Während erhebliche Energiemengen zur Beheizung des Vorwärmebades benötigt werden, muss die durch den glühenden Draht in das Abschreckbad eingeführte thermische Energie wieder abgeführt werden, was einen weiteren energetischen und technischen Aufwand erforderlich macht. So beschreibt die DE-V-1.167.866 eine Vorrichtung zum Wärmebehandeln von Drähten oder Bändern durch elektrische Widerstandserhitzung vermittels aufheizbarer Kontaktbäder, insbesondere Bleibäder, wobei eines als Abschreckbad dient. An der dem vorgeschalteten Kontaktbad zugekehrten Wandseite des Abschreckbades sind gut wärmeleitende und elektrisch isolierte, in das Kontaktbad hineinragende Hohlrippen oder Rohre angeordnet, die einen Wärmeübergang vom Abschreckbad in das Kontaktbad ermöglichen.

Obwohl diese Anordnung deutliche Vorteile hinsichtlich den aufzuwendenden Energiemengen mit sich bringt, bleibt die Möglichkeit des Wärmeüberganges hier auf eine relativ geringe Kontaktfläche und zwar die Hohlrippen aufweisende Wandfläche begrenzt. Das elektrische Widerstandspatentieren verbraucht in der Tat mehr Energie zum Betreiben der Metallbäder, als zum eigentlichen Widerstandserhitzen des Drahtes.

Es ist versucht worden, den Energieverbrauch dadurch zu senken, dass man den Draht durch Erhitzen in mindestens einem elektrischen Induktionsofen austenitisierte und eine einziges Metallbad gleichzeitig als Vorwärm-, sowie als Abschreckbad benutzte. Der Vorteil dieses Verfahrens, das in der Tat eine Senkung des gesamten Energieverbrauchs mit sich bringt, wird allerdings durch einen schwerwiegenden Nachteil wieder aufgehoben und zwar ist es erwiesenermassen nicht möglich, Drähte von einem Durchmesser oberhalb 3 mm problemlos durch einen Induktionsofen zu leiten, wenn man gleichzeitig die Aufheizgeschwindigkeit im Ofen und die Geschwindigkeit des Drahtvorschubs mit den metallurgischen Erfordernissen des Patentiervorgangs im Einklang halten muss.

Das Ziel der vorliegenden Erfindung bestand demnach darin, eine Vorrichtung zu schaffen, die einerseits bequem durchführbare Ohm'sche Widerstandsaufheizung des zu patentierenden Drahtes beibehält und die andererseits den bei diesem an sich bekannten Verfahren auftretenden hohen Energieaufwand deutlich reduziert.

Erfindungsgemäss wird dieses Ziel erreicht durch eine Vorrichtung, die generell zwei mit flüssigem Metall, vorzugsweise Blei, gefüllte Pfannen begreift, von denen eine als Vorwärmepfanne und die andere als Abschreckpfanne ausgebildet ist und die beide mit der Sekundärwicklung eines Transformators verbunden sind und die dadurch gekennzeichnet ist, dass die Vorwärmepfanne in der Abschreckpfanne teilweise eintauchend angeordnet ist, wobei der Mantel der Vorwärmepfanne gegenüber dem flüssigen Metall der Abschreckpfanne bei einer möglichst hohen Wärmedurchlässigkeit eine vollkommene elektrische Isolierung aufweist.

Gemäss einer bevorzugten Ausführungsform ist die Abschreckpfanne mit einem Pumpaggregat ausgerüstet. Uebersteigt die Kapazität der Abschreckpfanne die der Vorwärmepfanne um mehr als das Doppelte, so ist der Einbau eines Pumpaggregates jedenfalls zu empfehlen.

Als Pumpaggregat kann ein konventionelles Gerät dienen, das für das Umwälzen von Metallbädern geeignet ist. Das laufende Umwälzen des flüssigen Metalls in der Abschreckpfanne dient einerseits zum Transport thermischer Energie in die unmittelbare Umgebung des Mantels der Vorwärmepfanne und andererseits zum Vermeiden von Ueberhitzungserscheinungen in der Drahteintrittszone.

Die zum Glühen und Austenitisieren des Drahtes benötigte Energie, die im Verlauf des nachfolgenden Sorbitisierens nahezu vollständig an das Abschreckbad übergeht, wird erfindungsgemäss also zum Aufheizen des Vorwärmebades verwendet, da die Vorwärmepfanne von dem flüssigen Metall, das sich in der Abschreckpfanne befindet, nahezu, ganz umspült wird, wodurch eine gegenüber dem aufgezeigten Stand der Technik erzielte Vergrösserung der Kontaktfläche und hiermit eine Verbesserung der Möglichkeit eines glatten Wärmeüberganges gegeben sind.

Gegebenenfalls wird die Abschreckpfanne mit einem kombinierten Heiz-Kühlaggregat ausgerüstet. Die Rolle dieses Aggregates besteht darin, die notwendigen Temperaturverhältnisse beim Anfahren der Anlage herzustellen, bzw. etwaige überschüssige thermische Energiemengen jederzeit abzuleiten.

Durch die erfindungsgemässe Vorrichtung wird es ermöglicht das Vorwärmebad ohne zusätzliche äussere Energiezufuhr stets auf einer genügend hohen Temperatur zu halten. Dazu erreicht man, dass im Abschreckbad die zur Ausbildung des gewünschten Sorbitgefüges notwendigen Bedingungen, nämlich eine homogene Temperatur von 500-550 °C herrscht und dass die durch den glühenden Draht an das Abschreckbad abgegebene thermische Energie sinnvoll genutzt wird. Gegenüber konventionellen Widerstandspatentieranlagen lässt sich auf diese Weise eine Energieersparnis von bis zu 50% erreichen.

Werden die Ausmasse des Abschreckbades so gross, dass sie diejenigen des Vorwärmebades um das Doppelte überschreiten, so kann man vorsehen, die Abschreckpfanne in möglichst langgestreckter Form auszuführen. In einer konsequenten Weiterführung dieses Baukonzepts kann man auch vorsehen, die Abschreckpfanne einerseits durch eine Staumauer in zwei Abteile zu unterteilen oder andererseits zwei getrennte Abschreckpfannen einzusetzen, deren eine die Vorwärmepfanne enthält und mit der anderen über Durchflusskanäle verbunden ist.

Die Mäntel der Pfannen bestehen zweckmässigerweise aus Stahl. Es ist möglich bei der Ausführung des Mantels der Vorwärmepfanne eine Isolationsschicht in Form eines Verbundmaterials einzuzetzen. Man kann jedoch auch eine Sandwich-Konstruktion vorsehen, in der zwischen zwei Stahlmänteln eine Isolierschicht vorzugsweise aus keramischem Material eingebettet ist.

Die Abbildungen zeigen schematische Darstellungen von zwei bevorzugten Ausführungen der erfindungsgemässen Vorrichtung.

Fig. 1 zeigt eine Ausführung mit schematischer Anordnung von Vorwärme- und Abschreckpfanne zueinander, und Fig. 2 zeigt eine Ausführung mit der Abschreckpfanne in gestreckter Form.

In Fig. 1 unterscheidet man die ineinander angeordneten Pfannen mit dem Vorwärmebad (10) und dem Abschreckbad (20). Der Mantel der Vorwärmepfanne (11) ruht auf den Stützen (13). Er ist mit einer inneren Isolierung (12) ausgestattet, die das Vorwärmebad (10) und das Abschreckbad (20) elektrisch voneinander isoliert und lediglich einen Uebergang thermischer Energie gestattet.

Der Mantel der Vorwärmepfanne (11), sowie der Mantel der Abschreckpfanne (21) sind mit der Sekundärwicklung (31) des Transformators (30) verbunden. Die Metallbäder (10) und (20) wirken somit als elektrische Kontaktbäder für den in der Pfeilrichtung hindurchgeleiteten Draht (1). Die mit Punkten versehene Drahtstrecke (G) entspricht der Glühstrecke innerhalb derer der Draht rasch auf etwa 1 000 °C aufgeheizt wird.

Im Inneren des Abschreckbades (20) befindet sich das kombinierte Heiz-Kühlaggregat (22), das beim Anfahren der Vorrichtung, sowie beim Abführen überschüssiger Energiemengen betätigt wird.

Nach dem Durchgang durch das Vorwärmebad (10) und die Glühstrecke (G) durchläuft der Draht (1) das Abschreckbad (20) in der entgegengesetzten Richtung und durchläuft abschliessend die umluftgekühlte Strecke (40).

Fig. 2 zeigt die Ausführung der erfindungsgemässen Vorrichtung mit der Abschreckpfanne in gestreckter Form. Hierbei wird zusätzlich ein Pumpaggregat (23) zum Transport von thermischer Energie in die unmittelbare Umgebung der Vorwärmepfanne vorgesehen.

Die Drahtführung erfolgt stets in der gleichen Richtung. Demzufolge wirkt das Pumpaggregat (23) hier in entgegengesetzter Richtung zum Drahtvorschub.

## Patentansprüche

1. Vorrichtung zum kontinuierlichen Wärmebehandeln von langgestrecktem Metallgut, insbesondere von Draht, die generell zwei mit flüssigem Metall, vorzugsweise Blei, gefüllte Pfannen begreift, von denen eine als Vorwärmepfanne und die andere als Abschreckpfanne ausgebildet ist und die beide mit der Sekundärwicklung eines Transformators verbunden sind, dadurch gekennzeichnet, dass die Vorwärmepfanne in der Abschreckpfanne teilweise eintauchend angeordnet ist, wobei der Mantel der Vorwärmepfanne gegenüber dem flüssigen Metall der Abschreckpfanne bei einer möglichst hohen Wärmedurchlässigkeit eine vollkommene elektrische Isolierung aufweist.

2. Vorrichtung nach dem Anspruch 1, dadurch gekennzeichnet, dass zum Umwälzen und zum thermischen Homogenisieren des Abschreckbades, innerhalb der Abschreckpfanne ein Pumpaggregat angeordnet ist.

## Claims

1. A device for continuously heat-treating elongate metal products, in particular steel wire, essentially comprises two ladles containing molten metal which is preferably lead, one ladle acting as a preheating bath and the other acting as a quenching bath, both ladles being connected with the secundary coil of an electric transformer, characterised in that the preheating ladle is partly immersed in the quenching ladle and in that the wells of said preheating ladle show a total electric insulation towards said quenching ladle, the thermal permeability of said Insulation being as elevated as possible.

2. A device according to claim 1, characterised in that in order to assure a circulation and a thermal homogenising within the quenching ladle, there is provided a pump within said ladle.

## Revendications

1. Installation pour le traitement thermique en continu de produits métalliques longs, en particulier de fils en acier, laquelle installation comprend notamment deux cuves contenant du métal fondu, de préférence du plomb, l'une des cuves étant prévue pour faire fonction de bain de préchauffage et l'autre de bain de trempe et les deux cuves étant reliées à l'enroulement secondaire d'un transformateur, caractérisée en ce que la cuve de préchauffage baigne en partie dans la cuve de trempe et que la paroi de la cuve de préchauffage présente vis-à-vis de la cuve de trempe une isolation totale au point de vue électrique et dont la perméabilité thermique est aussi élevée que possible.

2. Installation selon la revendication 1, caractérisée en ce qu'en vue de provoquer une circulation et une homogénisation thermique du bain de trempe il est installé dans ce dernier un agrégat de pompage.
